# EUROPÄISCHE PATENTSCHRIFT

(11) **EP 0 231 732 B1**
(45) Veröffentlichungstag und Bekanntmachung des Hinweises auf die Patenterteilung: **18.07.1990**
(21) Anmeldenummer: 86890307.1
(22) Anmeldetag: 10.11.1986
(51) Int. Cl.: H01H 83/04

(54) **Fehlerstrom- und Leitungsschutzschalter**
Circuit breaker for fault and conduction current protection
Disjoncteur de protection contre le courant de défaut et de fuite à la terre

(30) Priorität: 02.12.1985 AT 3504/85
(43) Veröffentlichungstag der Anmeldung: 12.08.1987
(73) Patentinhaber: Felten & Guilleaume Fabrik elektrischer Apparate Aktiengesellschaft, A-3943 Schrems-Eugenia (AT)
(72) Erfinder: Nyzner, Alfred, A-1200 Wien (AT)
(74) Vertreter: Beer, Manfred, Dipl.-Ing.

(56) Entgegenhaltungen:
- EP-A- 0 144 691
- EP-A- 0 149 441
- EP-A- 0 154 619
- DE-U- 1 950 672
- FR-A- 2 500 957

## Beschreibung

Die Erfindung betrifft einen Fehlerstrom- und Leitungsschutzschalter mit Schalter für einen Mittelleiter, bei dem die bewegliche Schaltbrücke des in einem Gehäuseteil angeordneten Leitungsschutzschalters mit dem beweglichen Kontaktarm des in einem weiteren Gehäuseteil aufgenommenen Schalters für den Mittelleiter über einen an einer Gehäusezwischenwand geführten Schieber gekuppelt ist und geht aus von der EP-A 0 149 441.

Es ist bekannt, mehrere Leitungsschutzschalter bei der Überwachung von Mehrphasenleitungen miteinander mechanisch über aus den Gehäusen der Schalter herausragende Betätigungsknöpfe zu verbinden, wobei auch die Auslösemechanismen miteinander zu verbinden sind. Löst wenigstens einer der Leitungsschutzschalter, bedingt durch Ansprechen seines Magnetauslösers oder seines Bimetallauslöser aus, dann werden auch die anderen Leitungsschutzschalter geöffnet. Da bloß die Außenleiter überwacht werden müssen, ist es nicht notwendig, dem Mittelleiter einen kompletten Leitungsschutzschalter mit Mechanik, Magnetauslöser und Bimetallauslöser zuzuordnen. Es ist daher schon vorgeschlagen worden, den Kontaktapparat eines dem Mittelleiter zugeordneten Schalters mechanisch mit dem Kontaktapparat des Leitungsschutzschalters von wenigstens einem Außenleiter zu kuppeln.

Ein Schutzschalter mit zwangsläufig allpoliger Abschaltung ist aus der DE-B 15 63 919 bekannt. Bei diesem bekannten Schutzschalter ist ein als Schieber ausgebildetes Übertragungsglied vorgesehen, das in Nuten in den Seitenwandungen benachbarter Schalenhälften geführt ist. Ein Nachteil bei diesem bekannten Schutzschalter besteht darin, daß die Betätigungsteile (Kniegelenkteile) des Schutzschalters mit den Schieber betätigenden Verlängerungen ausgeführt sein müssen.

Ein Leitungsschutzschalter, bei dem die Kupplung des Kontaktapparates des Leitungsschutzschalters mit dem des Schalters für den Mittelleiter ohne Änderung des Aufbaus des Leitungsschutzschalters möglich ist, ist aus der AT-A 378 283 bekannt. Bei diesem auch aus der EP-A1-0 149 441 bekannten Schutzschalter mit Schalter für einen Mittelleiter ist die bewegliche Schaltbrücke des Schutzschalters über einen an der Seitenwand des Gehäuses des Schutzschalters geführten Schieber mit dem beweglichen Kontakt des Schalters für den Mittelleiter gekuppelt. Der Schieber weist wenigstens einen am beweglichen Kontakt des Schalters für den Mittelleiter angreifenden Vorsprung und einen als Stift ausgebildeten Ansatz auf, der gleichzeitig der Lagerbolzen für das Gelenk zwischen der Schaltbrücke und deren Betätigungsorgan ist.

Der Erfindung liegt die Aufgabe zugrunde, bei einem Schutzschalter der eingangs genannten Gattung die als Schieber ausgebildete Kupplung zwischen der mit Bimetall-Magnetauslösung und Lichtbogenlöscheinrichtung ausgerüsteten geschützten Schaltstrecke und der einfachen ungeschützten Schaltstrecke (Schalter für den Mittelleiter) für weitere Funktionen des Fehlerstromschutzes heranzuziehen.

Erfindungsgemäß wird diese Aufgabe dadurch gelöst, daß dem Permanentmagnetauslöser des Fehlerstromschutzes ein im Gehäuse verschwenkbar gelagerter Hebel zugeordnet ist, wobei an einem Ende des Hebels der Auslösestift des Permanentmagnetauslösers anliegt und das andere Ende des Hebels in der "Ein"-Stellung des Schalters mit einem federbelasteten Betätigungsglied, das einen der Klinkenauflage des Leitungsschutzschalters zugeordneten Zapfen aufweist, verrastet ist und daß am Schieber ein Zapfen vorgesehen ist, der das Betätigungsglied entgegen der Kraft der diesem zugeordneten Feder beim Verschwenken des Kontaktarmes des Schalters für den Mittelleiter in seine Schließstellung in die für eine Verrastung mit dem dem Permanentmagnetauslöser zugeordneten Hebel richtige Lage verschwenkt.

Mit dem erfindungsgemäßen Schalter wird ein Leitungsschutz und ein Fehlerstromschutz erreicht, ohne daß dem Fehlerstromschutz eine gesonderte Mechanik zur Betätigung eines Kontaktapparates nötig wird. Vielmehr löst der Haltemagnetauslöser des Fehlerstromschutzes im Auslösefall über den Hebel und das Betätigungsglied unmittelbar die Mechanik des Leitungsschutzes aus. Durch den am Schieber vorgesehenen Zapfen wird das Betätigungsglied nach erfolgter Auslösung durch den in Ausschaltstellung gehenden Schieber wieder so zurückverstellt, daß es mit dem dem Permanentmagnetauslöser zugeordneten Hebel verrasten kann. Es kann daher mit einem einzigen Einschaltknopf der Schalter wieder eingeschaltet werden, ohne daß es besonderer Maßnahmen bedarf, den Hebel des Fehlerstromschutzteiles mit dem Betätigungsglied zu verrasten, da dieses nach dem Auslösen selbsttätig erfolgt.

In einer Ausführungsform der Erfindung ist vorgesehen, daß dem Auslösestift des Permanentmagnetauslösers ein verschwenkbar gelagerter Rücksteller zugeordnet ist, der als zweiarmiger Hebel ausgebildet ist, wobei der Arm des Rückstellers, der dem Permanentmagnetauslöser zugeordnet ist, unter der Wirkung einer vorzugsweise haamadelförmig ausgebildeten Feder steht, die den Rücksteller auf den Auslösestift des Permanentmagnetauslösers zu belastet und daß der andere Arm des Rückstellers durch einen am Schieber vorgesehenen Zapfen in der "Ein"-Stellung vom Auslösestift des Permanentmagnetauslösers abgehoben ist. Mit dieser Ausführungsform wird eine weitere Funktion des Schiebers erreicht, da der Rücksteller beim Einschalten des Schutzschalters durch den Schieber so angehoben wird, daß der Auslösestift des Permanentmagnetauslösers die Klinkenauflage betätigen kann. Dabei wird nach erfolgter Auslösung und Rückkehr des Schiebers in die "Aus"-Stellung der Auslösestift des Permanentmagnetauslösers durch den durch die Rückstellfeder angetriebenen Rücksteller niedergedrückt.

In einer praktischen Ausführungsform kann dabei vorgesehen sein, daß ein- und derselbe Zapfen am Schieber zum Verschwenken des Betätigungsgliedes einerseits und des Rückstellers anderseits vorgesehen ist und der Zapfen zwischen einer Verlängerung des Betätigungsgliedes und einem Arm des Rückstellers angeordnet ist. Dadurch ergibt sich eine raumsparende Anordnung und eine konstruktive Vereinfachung, weil ein Bauteil zwei Aufgaben erfüllt.

Es kann auch vorgesehen sein, daß das Betätigungsglied in der "Aus"-Stellung unter der Wirkung der ihm zugeordneten Feder an einem gehäusefesten Anschlag anliegt. Dadurch wird die Achse des Betätigungsgliedes entlastet und der Verschwenkbereich begrenzt, so daß das Zurückbewegen des Betätigungsgliedes in die mit dem Hebel verrastete Stellung einfacher ist.

Ferner kann ein Fehlerstrom- und Leitungsschutzschalter mit Schalter für einen Mittelleiter, bei dem die bewegliche Schaltbrücke des in einem Gehäuseteil angeordneten Leitungsschutzschalters mit dem beweglichen Kontaktarm des in einem weiteren Gehäuseteil aufgenommenen Schalters für den Mittelleiter über einen an einer Gehäusezwischenwand geführten Schieber gekuppelt ist.

Ferner liegt einer Weiterbildung der Erfindung die Aufgabe zugrunde, bei einem Schutzschalter der eingangs genannten Gattung die als Schieber ausgebildete Kupplung zwischen der mit Bimetallmagnetauslösung und Lichtbogenlöscheinrichtung ausgerüsteten geschützten Schaltstrecke und der einfachen ungeschützten Schaltstrecke (Schalter für den Mittelleiter) für weitere Funktionen des Fehlerstromschutzes heranzuziehen.

Diese Aufgabe wird dadurch gelöst, daß ein an sich bekannter Prüfkreis mit Prüftaste, zwei Prüfkontakten und einer Prüfkontaktfeder vorgesehen ist, wobei ein Teil der Prüfkontaktfeder durch Betätigung der Prüftaste in Anlage an den ihr zugeordneten Prüfkontakt anlegbar ist und daß ein anderer Teil der Prüfkontakfeder an einem zweiten Prüfkontakt anliegt und bei geöffneten Kontakten durch den Schieber vom Kontakt abgehoben ist.

Durch diese Funktion des Schiebers wird der an sich bekannte Prüfkreis durch eine Prüfkontaktfeder, die zwei Prüfkontakte betätigt, geschlossen. Zugleich wird gewährleistet, daß ein Kontakt trotz Betätigung der Prüftaste nur dann geschlossen ist, wenn sich der Schutzschalter und damit der Schieber in der der Einstellung entsprechenden Lage befindet. Dadurch ist eine Beschädigung des Schalters auch bei längerem Drücken der Prüftaste ausgeschlossen.

Aus der EP-A1-0 144 691 ist ein Selbstschalter mit Anzeige der Kontaktstellung bekannt. Der bekannte Kontaktstellungsanzeiger ist mit dem beweglichen Kontakt des Selbstschalters unmittelbar verbunden.

Einer weiteren Ausbildungsform der Erfindung liegt die Aufgabe zugrunde, bei einem Fehlerstrom-und Leitungsschutzschalter mit Schalter für einen Mittelleiter, bei dem die bewegliche Schaltbrücke des in einem Gehäuseteil angeordneten Leitungsschutzschalters mit dem beweglichen Kontaktarm des in einem weiteren Gehäuseteil aufgenommenen Schalters für den Mittelleiter über einen an einer Gehäusezwischenwand geführten Schieber gekuppelt ist, die als Schieber ausgebildete Kupplung zwischen der mit Bimetallmagnetauslösung und Lichtbogenlöscheinrichtung ausgerüsteten geschützten Schaltstrecke und der einfachen ungeschützten Schaltstrecke (Schalter für den Mittelleiter) für weitere Funktionen heranzuziehen.

Diese weitere Aufgabe wird dadurch gelöst, daß im den Fehlerstromschutz aufnehmenden Gehäuseteil ein an sich bekannter Kontaktstellungsanzeiger aufgenommen ist, der im Gehäuse verschwenkbar gelagert ist und von dem ein Ende bei einem Fenster im Gehäuse angeordnet ist und dessen anderes Ende zur Betätigung des Kontaktstellungsanzeigers mit dem Schieber gekuppelt ist.

Der beispielsweise zweifärbige, durch das Fenster von außen erkennbare Kontaktstellungsanzeiger wird direkt vom Schieber betätigt und gibt beispielsweise mittels roter und grüner Farbe die "Ein"- bzw. "Aus"-Stellung des Kontaktapparates an.

Weitere Vorteile der Erfindung ergeben sich aus der nachstehenden Beschreibung eines Ausführungsbeispieles, bei welcher auf die angeschlossenen Zeichnungen Bezug genommen wird. Es zeigt
Fig. 1 den den Fehlerstromschutz und den Schalter für den Mittelleiter aufnehmenden Gehäuseteil in der "Aus"-Stellung,
Fig. 2 den Schutzschalter aus Fig. 1 in der "Ein"-Stellung,
Fig. 3 den Schalter aus Fig. 1 und 2 im Moment der Auslösung durch den Permanentmagnetauslöser und
Fig. 4 die Freiauslösung des Schalters.

Bevor im einzelnen auf die Beschreibung eingegangen wird wird festgehalten, daß der im in den Figuren nicht sichtbaren Gehäuseteil aufgenommene Leitungsschutzteil beispielsweise die in der AT-A 378 283 bzw. der EP-A1-0 149 441 gezeigte und beschriebene Ausgestaltung besitzen kann. Bevorzugt ist dabei, daß der im in den Zeichnungen sichtbaren Gehäuseteil aufgenommene Schieber mit dem Leitungsschutzschalter, so wie in der AT-A 378 283 oder der EP-A1-0 149 441 beschrieben, gekuppelt ist.

Der im in den Zeichnungen sichtbaren Fehlerstromschutz verwendete Permanentmagnetauslöser kann beispielsweise der hermetisch dichte, aus der EP-A2-0 154 619 bekannte Haltemagnetauslöser sein.

Wenngleich die Kupplung des Schiebers mit dem Leitungsschutzteil in der in der AT-PS 378 283 beschriebenen Art und Weise bevorzugt ist, ist die Erfindung nicht auf diese Ausführungsform beschränkt, sondern jede andere Möglichkeit der Kupplung des Schiebers mit der Auslösemechanik oder der Schaltbrücke des Leitungsschutzschalters, ob dies nun direkt oder indirekt erfolgt, ist im Rahmen der Erfindung verwendbar.

Das nachstehend beschriebene Ausführungsbeispiel des erfindungsgemäßen Schutzschalters ist ein zwei Module breiter FI/LS-Schalter, der netzspannungsunabhängig ist und mit einem einzigen Einschaltknopf betätigt werden kann. Der Schalter besitzt eine (nicht gezeigte), mit Bimetall-Magnetauslösung und Lichtbogenlöscheinrichtung ausgerüstete geschützte Schaltstrecke (Leitungsschutzschalter) und eine einfache ungeschützte Schaltstrecke (Schalter für den Mittelleiter), wobei die beweglichen Schaltbrücken beider Schaltstrecken durch eine Kupplung miteinander gekoppelt sind. Der Fehlerstromschutz umfaßt einen Permanentmagnetauslöser, der im Fehlerstromfalle die zum Auslösen erforderliche Energie durch den von beiden Schaltstrecken durchflossenen Differentialwandler (Summenstromwandler) erhält.

In einem Gehäuse 1 ist ein Permanentmagnetauslöser 2 angeordnet, der im Fehlerstromfall die zum Auslösen erforderliche Energie durch den von beiden Schaltstrecken 3 und 4 durchflossenen Differentialwandler 5 erhält. Die im sichtbaren Gehäuseteil angeordnete Schaltstrecke 3 wird vom Mittelleiter (N-Leiter) gebildet und enthält einen Kontaktapparat mit beweglicher Schaltbrücke 6.

Die bewegliche Schaltbrücke 6 ist über eine als Schieber 7 ausgebildete Kupplung direkt oder indirekt mit der nicht sichtbaren, beweglichen Schaltbrücke des Leitungsschutzschalters gekuppelt, so daß die bewegliche Schaltbrücke 6 den Bewegungen der Schaltbrücke des Leitungsschutzschalters folgt.

Im Gehäuse 1 ist um einen Lagerzapfen 36 verschwenkbar ein Hebel 8 angeordnet, von dem ein Ende 11 dem Auslösestift 9 des Permanentmagnetauslösers 2 zugeordnet ist. Das andere Ende 12 des Hebels weist eine nasenartige Anformung 13 auf, an der in der "Ein"-Stellung (vgl. Fig. 2) ein Ansatz 15 eines Betätigungsgliedes 14, das im Schalter um eine Achse 16 verschwenkbar gelagert ist, in Anlage kommt. Durch die Verrastung der nasenartigen Anformung 13 mit dem Ansatz 15 wird ein Verschwenken des Betätigungsgliedes 14 unter der Wirkung der ihm zugeordneten Auslösefeder 17 verhindert. Das Betätigungsglied 14 besitzt einen die Zwischenwand zwischen den beiden Gehäuseteilen durchsetzenden Zapfen 18, der im Auslösefall an der Klinkenauflage (nicht sichtbar) des Leitungsschutzschalters angreift, so daß dessen Auslösemechanik betätigt wird.

Wie aus Fig. 1 ersichtlich, wird das Betätigungsglied 14 durch einen am Schieber 7 vorgesehenen Zapfen 19, der an einer Verlängerung 20 des Betätigungsgliedes 14 angreift, in der "Aus"-Stellung entgegen der Wirkung der Auslösefeder 17 in die für die Verrastung mit dem Hebel 8 richtige Lage verschwenkt.

Dem Zapfen 19 am Schieber 7 ist weiters ein Ende eines um einen Lagerzapfen 10 verschwenkbaren Rückstellers 21 für den Permanentmagnetauslöser 2 zugeordnet. Dieser Rücksteller 21 steht unter der Wirkung einer Rückstellfeder 22, die das dem Auslösestift 9 des Permanentmagnetauslösers 2 zugeordnete Ende 23 des Rückstellers 21 gegen den Auslösestift 9 drückt, wenn sich der Schalter in der "Aus"-Stellung befindet. In der "Ein"-Stellung wird der Rücksteller 21 vom Zapfen 19 am Schieber 7 derart gegen die Wirkung der Rückstellfeder 22 verschwenkt, daß das Ende 23 des Rückstellers 21 nicht am Auslösestift 9 des Permanentmagnetauslösers 2 anliegt. In dieser in Fig. 2 gezeigten Einstellung wird lediglich der Hebel 8 durch die ihm zugeordnete, in Fig. 3 gezeigte Auflagefeder 24 in Anlage an den Auslösestift 9 des Permanentmagnetauslösers 2 gehalten.

Im erfindungsgemäßen Schalter kann weiters ein um einen Lagerzapfen 25 verschwenkbarer Kontaktstellungsanzeiger 26 vorgesehen sein. Dieser Kontaktstellungsanzeiger 26 ist von außen durch ein Fenster 27 erkennbar, wobei von außen durch das Fenster 27 in der in Fig. 1 gezeigten "Aus"-Stellung ein grün gefärbtes Feld und in der in Fig. 2 gezeigten "Ein"-Stellung ein rot gefärbtes Feld des Kontaktstellungsanzeigers 26 zu sehen ist. Betätigt wird der Kontaktstellungsanzeiger 26 vom Schieber 7 durch einen Betätigungszapfen 28, der in einen einseitig offenen Schlitz 28' des Kontaktstellungsanzeigers 26 nach Art einer "Zapfen-Schlitz"- , Kupplung eingreift. Es ist erkennbar, daß auf Grund dieser Anordnung beim Hin- und Herbewegen des Schiebers 7 der Kontaktstellungsanzeiger 26 hin und her verschwenkt.

Im den Fehlerstromschutz aufnehmenden, in den Zeichnungen sichtbaren Gehäuseteil des erfindungsgemäßen FI/LS-Schalters kann auch ein Prüfkreis vorgesehen sein. Dieser Prüfkreis weist zwei Prüfkontakte 29 und 39 und eine im wesentlichen U-förmig gebogene, im Gehäuse gehalterte Prüfkontaktfeder 30 auf. Der eine Schenkel 31 der Prüfkontaktfeder 30 kann mit Hilfe einer Prüftaste 32 in Anlage an den Prüfkontakt 29 gebracht werden. Der andere Schenkel 33 der Prüfkontaktfeder 30 liegt in der "Ein"-Stellung (Fig. 2), d.h. wenn die beweglichen Schaltbrücken beider Schaltstrecken geschlossen sind, am Prüfkontakt 39 an. Wie in Fig. 3 erkennbar, ist der Schenkel 33 der Prüfkontaktfeder 30 zwischen zwei Betätigungszapfen 34 und 35 des Schiebers 7 aufgenommen. Daher wird der Schenkel 33 durch den Betätigungszapfen 35 vom Prüfkontakt 39 abgehoben, wenn sich der Schalter in der "Aus"-Stellung (Fig. 1) befindet. Dadurch wird die Bewegung des Schiebers 7 auch dazu ausgenützt, den Prüfkreis zu unterbrechen, sobald eine Auslösung - aus welchem Grund immer, z.B. durch Drücken auf die Prüftaste 32 - erfolgt. Es ist damit ausgeschlossen, daß der Schalter durch zu langes Schließen des Prüfkreises beschädigt wird.

Im folgenden wird die Funktion des erfindungsgemäßen FI/LS-Schalters beschrieben:

Ausgehend von der in Fig. 2 gezeigten "Ein"-Stellung, in welcher der Ansatz 15 hinter die nasenförmige Anformung 13 des Hebels 8 eingreift und der Rücksteller 21 durch den Zapfen 19 am Schieber 7 vom Auslösestift 9 des Permanentmagnetauslösers 2 abgehoben ist, und in welcher Stellung durch das Fenster 27 das rote Feld des Kontaktstellungszeigers 26 sichtbar ist und weiters der Schenkel 33 der Prüfkontaktfeder durch den Betätigungszapfen 34 unterstützt am Prüfkontakt 39 anliegt, wird der Schalter z.B. durch Betätigen der Prüftaste 32 ausgelöst. Durch Betätigen der Prüftaste 32 wird der Schenkel 31 der Prüfkontaktfeder 30 in Anlage an den Prüfkontakt 29 verschwenkt (Fig. 3), so daß der Prüfkreis geschlossen wird. Dadurch löst der Permanentmagnetauslöser 2 aus und der Hebel 8 wird entgegen der Kraft seiner Auflagefeder 24 um den Lagerzapfen 36 verschwenkt, wobei der Ansatz 15 des Betätigungsgliedes 14 vom Hebel 8 frei kommt und das Betätigungsglied 14 unter der Wirkung der Auslösefeder 17 in die in Fig. 3 gezeigte Lage, in der es an einem gehäusefesten Anschlag 37 anliegt, verschwenkt. Durch dieses Verschwenken des Betätigungsgliedes 14 wird durch den Zapfen 18 am Betätigungsglied 14 die Klinkenauflage des Leitungsschutzschalters zur Auslösung der Schaltmechanik betätigt. Sowie die Schaltmechanik ausgelöst hat, gelangt der Schalter in die in Fig. 1 gezeigte "Aus"-Stellung.

Dadurch, daß sich der Schieber 7 zufolge der Kupplung mit dem Leitungsschutzschalter nach oben bewegt, wird zunächst der Rücksteller 21 freigegeben und kann unter der Wirkung der Rückstellfeder 22 den Permanentmagnetauslöser 2 durch Niederdrücken des Auslösestiftes 9 wieder rückstellen. Der Zapfen 19 am Schieber 7 gelangt bei seiner Bewegung nach oben in Anlage an die Verlängerung 20 des Betätigungsgliedes 14, so daß dieses unter Zusammendrücken der Auslösefeder 17 in die für eine neuerliche Verrastung mit dem Hebel 8, der inzwischen unter der Wirkung der Auflagefeder 24 wieder zurückgeschwenkt hat, vorbereitete Lage verschwenkt.

Weiters wurde der Schenkel 33 der Prüfkontaktfeder 30 durch den Betätigungszapfen 35 des Schiebers 7 vom ihm zugeordneten Prüfkontakt 39 abgehoben, so daß der Prüfkreis trotz Betätigung der Prüftaste 32 und Anlage des Schenkels 31 der Prüfkontaktfeder 30 am Prüfkontakt 29 nicht geschlossen werden kann.

Weiters wurde der Kontaktstellungszeiger 26 unter der Wirkung des Betätigungszapfens 28 verschwenkt, so daß durch das Fenster 27 jetzt sein grünes Feld sichtbar ist.

Durch Betätigung des Einschaltknopfes 38 kann der Schalter wieder in die in Fig. 2 gezeigte "Ein"-Stellung bewegt werden.

Mit dem FIILS-Schalter ist auch eine "Freiauslösung" möglich. Dies ist in Fig. 4 gezeigt. Der Einschaltknopf 38 befindet sich noch nicht ganz in seiner der "Ein"-Stellung entsprechenden Lage, jedoch ist die bewegliche Schaltbrücke 6 bereits geschlossen. Diese Stellung tritt beispielsweise auch bei verschweißten Kontakten auf. Obwohl sich der Schieber 7 noch nicht vollständig in seiner der "Ein"-Stellung entsprechenden Lage befindet, ist der Ansatz 15 des Betätigungsgliedes 14 in der Lage, die Außenleiterschaltstrecke zu entklinken. Ebenso ist der Rücksteller 21 durch den Zapfen 19 bereits so weit angehoben, daß der Auslösestift 9 des Permanentmagnetauslösers 2 den Hebel 8 verschwenken kann, um eine Verrastung zwischen dem Hebel 8 und dem Betätigungsglied 14, d.h. die Verrastung zwischen der nasenförmigen Anformung 13 und dem Ansatz 15, zu lösen.

In dieser Stellung ist durch das Fenster 27 von außen das rote Feld des Kontaktstellungsanzeigers 26 sichtbar (der Übersichtlichkeit wegen ist der Kontaktstellungsanzeiger 26 in den Fig. 3 und 4 nicht eingezeichnet).

## Patentansprüche

1. Fehlerstrom- und Leitungsschutzschalter mit Schalter für einen Mittelleiter, bei dem die bewegliche Schaltbrücke des in einem Gehäuseteil angeordneten Leitungsschutzschalters mit dem beweglichen Kontaktarm des in einem weiteren Gehäuseteil aufgenommenen Schalters für den Mittelleiter über einen an einer Gehäusezwischenwand geführten Schieber (7) gekuppelt ist, dadurch gekennzeichnet, daß dem Permanentmagnetauslöser (2) des Fehlerstromschutzes ein im Gehäuse verschwenkbar gelagerter Hebel (8) zugeordnet ist, wobei an einem Ende (11) des Hebels (8) der Auslösestift (9) des Permanentmagnetauslösers (2) anliegt und das andere Ende (12) des Hebels (8) in der "Ein"-Stellung des Schalters mit einem federbelasteten (17) Betätigungsglied (14), das einen der Klinkenauflage des Leitungsschutzschalters zugeordneten Zapfen (18) aufweist, verrastet ist und daß am Schieber (7) ein Zapfen (19) vorgesehen ist, der das Betätigungsglied (14) entgegen der Kraft der diesem zugeordneten Feder (17) beim Verschwenken des Kontaktarmes (6) des Schalters für den Mittelleiter in seine Schließstellung in die für eine Verrastung mit dem dem Permanentmagnetauslöser (2) zugeordneten Hebel (8) richtige Lage verschwenkt.

2. Schalter nach Anspruch 1, dadurch gekennzeichnet, daß dem Auslösestift (9) des Permanentmagnetauslösers (2) ein verschwenkbar gelagerter Rücksteller (21) zugeordnet ist, der als zweiarmiger Hebel aufgebildet ist, wobei der Arm (23) des Rückstellers (21), der dem Permanentmagnetauslöser (2) zugeordnet ist, unter der Wirkung einer vorzugsweise haarnadelförmig ausgebildeten Feder (22) steht, die den Rücksteller (21) auf den Auslösestift (9) des Permanentmagnetauslösers (2) zu belastet und daß der andere Arm des Rückstel lers (21) durch einen am Schieber (7) vorgesehenen Zapfen (19) in der "Ein"-Stellung vom Auslösestift (9) des Permanentmagnetauslösers (2) abgehoben ist.

3. Schalter nach Anspruch 2, dadurch gekennzeichnet, daß ein- und derselbe Zapfen (19) am Schieber (7) zum Verschwenken des Betätigungsgliedes (14) einerseits und des Rückstellers (21) anderseits vorgesehen ist und der Zapfen (19) zwischen einer Verlängerung (20) des Betätigungsgliedes (14) und einem Arm des Rückstellers (21) angeordnet ist.

4. Schalter nach einem der Ansprüche 1 bis 3, dadurch gekennzeichnet, daß auf der dem Betätigungsglied (14) gegenüberliegenden Seite des mit dem Betätigungsglied (14) verrastbaren Endes (12) des Hebels (8) eine Auflagefeder (24) vorgesehen ist, die vorzugsweise als Schraubenfeder ausgebildet ist und unter deren Wirkung der Hebel (8) in Anlage an den Auslösestift (9) des Permanentmagnetauslösers (2) gehalten ist.

5. Schalter nach einem der Ansprüche 1 bis 4, dadurch gekennzeichnet, daß das Betätigungsglied (14) in der "Aus"-Stellung unter der Wirkung der ihm zugeordneten Feder (17) an einem gehäusefesten Anschlag (37) anliegt.

6. Fehlerstrom- und Leitungsschutzschalter mit Schalter für einen Mittelleiter nach einem der Ansprüche 1 bis 5, bei dem die bewegliche Schaltbrücke des in einem Gehäuseteil angeordneten Leitungsschutzschalters mit dem beweglichen Kontaktarm des in einem weiteren Gehäuseteil aufgenommenen Schalters für den Mittelleiter über einen an einer Gehäusezwischenwand geführten Schieber gekuppelt ist, dadurch gekennzeichnet, daß im den Fehlerstromschutz aufnehmenden Gehäuseteil ein an sich bekannter Kontaktstellungsanzeiger (26) aufgenommen ist, der im Gehäuse (1) verschwenkbar gelagert ist und von dem ein Ende bei einem Fenster (27) im Gehäuse (1) angeordnet ist und dessen anderes Ende zur Betätigung des Kontaktstellungsanzeigers (26) mit dem Schieber (7) gekuppelt ist.

7. Schalter nach Anspruch 6, dadurch gekennzeichnet, daß der Kontaktstellungsanzeiger (26) als zweiarmiger, um einen Lagerzapfen (25) verschwenkbarer Hebel ausgebildet ist, wobei der mit dem Schieber (7) gekuppelte Hebelarm einen Schlitz (28') aufweist, in den ein am Schieber (7) vorgesehener Zapfen (28) eingreift.

8. Schalter nach Anspruch 7, dadurch gekennzeichnet, daß der Schlitz im Hebelarm des Kontaktstellungsanzeigers (26) als einseitig offener Schlitz (29) ausgebildet ist.

9. Fehlerstrom- und Leitungsschutzschalter mit Schalter für einen Mittelleiter nach einem der Ansprüche 1 bis 8, bei dem die bewegliche Schaltbrücke des in einem Gehäuseteil angeordneten Leitungsschutzschalters mit dem beweglichen Kontaktarm des in einem weiteren Gehäuseteil aufgenommenen Schalters für den Mittelleiter über einen an einer Gehäusezwischenwand geführten Schieber gekuppelt ist, dadurch gekennzeichnet, daß ein an sich bekannter Prüfkreis mit Prüftaste (32), zwei Prüfkontakten (29 und 39) und einer Prüfkontaktfeder (30) vorgesehen ist, wobei ein Teil (31) der Prüfkontaktfeder (30) durch Betätigung der Prüftaste (32) in Anlage an den ihr zugeordneten Prüfkontakt (29) anlegbar ist und daß ein anderer Teil (33) der Prüfkontaktfeder (30) an einem zweiten Prüfkontakt (29) anliegt und bei geöffneten Kontakten (6) durch den Schieber (7) vom Prüfkontakt (39) abgehoben ist.

10. Schalter nach Anspruch 9, dadurch gekennzeichnet, daß die Prüfkontaktfeder (30) im wesentlichen U-förmig gebogen ist, wobei an einem Schenkel (31) der Prüfkontaktfeder (30) die Prüftaste (32) und am anderen Schenkel (33) derselben der Schieber (7) angreift.

11. Schalter nach Anspruch 9 oder 10, dadurch gekennzeichnet, daß am Schieber (7) ein Zapfen (35) vorgesehen ist, der den mit dem Schieber (7) gekuppelten Schenkel (33) der Prüfkontaktfeder (30) bei geöffnetem Kontakt (6) vom Prüfkontakt (39) abhebt.

12. Schalter nach einem der Asprüche 9 bis 11, dadurch gekennzeichnet, daß am Schieber (7) ein weiterer Zapfen (34) vorgesehen ist, der den mit dem Schieber (7) gekuppelten Schenkel (33) der Prüfkontaktfeder (30) unter elastischer Verformung desselben in Anlage an den Prüfkontakt (39) drückt.

## Claims

1. Fault-current and line protection circuit breaker with a switch for a neutral conductor, in which the movable switching bridge of the line protection circuit breaker located in one housing part is connected to the movable contact arm of the switch for the neutral conductor received in a further housing part, by way of a slide (7) guided on an intermediate wall of the housing, characterised in that associated with the permanent magnet tripping device (2) of the fault current circuit breaker is a lever (8) mounted to tilt in the housing, the tripping pin (9) of the permanent magnet tripping device (2) bearing against one end (11) of the lever (8) and, in the "on" position of the switch, the other end (12) of the lever (8) being locked to a spring-loaded (17) actuating member (14), which comprises a pin (18) associated with the spring rest of the line protection circuit breaker and that provided on the slide (7) is a pin (19), which tilts the actuating member (14) against the force of the spring (17) associated therewith when the contact arm (6) of the switch for the neutral conductor in its closed position is tilted into the correct position for locking to the lever (8) associated with the permanent magnet tripping device (2).

2. Circuit breaker according to Claim 1, characterised in that associated with the tripping pin (9) of the permanent magnet tripping device (2) is a tiltably mounted restoring member (21), which is constructed as a two-armed lever, the arm (23) of the restoring member (21), which is associated with the permanent magnet tripping device (2), being under the action of a spring (22) preferably constructed in the form of a hair-pin, which loads the restoring member (21) towards the tripping pin (9) of the permanent magnet tripping device (2) and that the other arm of the restoring member (21) is raised by a pin (19) provided on the slide (7), in the "on"-position, from the tripping pin (9) of the permanent magnet tripping device (2).

3. Circuit breaker according to Claim 2, characterised in that one and the same pin (19) on the slide (7) is provided for tilting the actuating member (14) on the one hand and the restoring member (21) on the other hand and the pin (19) is located between an extension (20) of the actuating member (14) and an arm of the restoring member (21).

4. Circuit breaker according to one of Claims 1 to 3, characterised in that located on the opposite side of the end (12) of the lever (8) from the actuating member (14), which end (12) can be locked to the actuating member (14), is a support spring (24), which is preferably constructed as a coil spring and under its action the lever (8) is held in abutment with the tripping pin (9) of the permanent magnet tripping device (2).

5. Circuit breaker according to one of Claims 1 to 4, characterised in that in the "off"-position, the actuating member (14) bears against a stop (37) integral with the housing, under the action of the spring (17) associated therewith.

6. Fault current and line protection circuit breaker with a switch for a neutral conductor, according to one of Claims 1 to 5, in which the movable switching bridge of the line protection circuit breaker located in one housing part is connected to the movable contact arm of the switch for the neutral conductor housed in a further housing part, by way of a slide guided on an intermediate wall of the housing, characterised in that housed in the housing part receiving the fault current circuit breaker is a contact position indicator (26) known per se, which is mounted to tilt in the housing (1) and whereof one end is located in a window (27) in the housing (1) and whereof the other end is connected to the slide (7) for actuating the contact position indicator (26).

7. Circuit breaker according to Claim 6, characterised in that the contact position indicator (26) is constructed as a two-armed lever able to tilt about a pivot pin (25), the lever arm connected to the slide (7) comprising a slot (28'), in which a pin (28) provided ont the slide (7) engages.

8. Circuit breaker according to Claim 7, characterised in that the slot in the lever arm of the contact position indicator (26) is constructed as a slot (29) open on one side.

9. Fault current and line protection circuit breaker with a switch for a neutral conductor, according to one of Claims 1 to 8, in which the movable sitching bridge of the line protection circuit breaker located in one housing part is connected to the movable contact arm of the switch for the neutral conductor housed in a further housing part, by way of a slide guided on an intermediate wall of the housing, characterised in that a test circuit known per se with test button (32), two test contacts (29 and 39) and a test contact spring (30) is provided, one part (31) of the test contact spring (30) being able to be placed in abutment against the test contact (29) associated therewith, by actuating the test button (32) and that another part (33) of the test contact spring (30) bears against a second test contact (29) and when the contacts (6) are open, is raised by the slide (7) from the test contact (39).

10. Circuit breaker according to Claim 9, characterised in that the test contact spring (30) is bent substantially in a U-shape, the test button (32) acting on one side (31) of the test contact spring (30) and the slide (7) acting on the other side (33) thereof.

11. Circuit breaker according to Claim 9 or 10, characterised in that provided on the slide (7) is a pin (35), which raises the side (33) of the test contact spring (30) connected to the slide (7) from the test contact (39) when the contact (6) is open.

12. Circuit breaker according to one of Claims 9 to 11, characterised in that a further pin (34) is provided on the slide (7), which pin presses the side (33) of the test contact spring (30) connected to the slide (7) in abutment against the test contact (39), with elastic deformation of the test contact spring.

## Revendications

1. Disjoncteur de protection contre le défaut de courant et de protection de canalisation avec commutateur pour un conducteur médian, dans lequel le pont de connexion mobile du disjoncteur de protection de canalisation disposé dans une partie de carter est couplé au bras de contact mobile du commutateur pour le conducteur médian logé dans une autre partie de carter, par l'intermédiaire d'un coulisseau (7) guidé sur une paroi intermédiaire de carter, caractérisé en ce qu'un levier (8) logé à pivotement dans le carter est adjoint au déclencheur à aimant permanent (2) de la protection de défaut de courant, la goupille de déclenchement (9) du déclencheur à aimant permanent (2) étant en appui à une extrémité (11) du levier (8) et l'autre extrémité (12) du levier (8) étant enclenchée en position "marche" du commutateur avec un organe d'actionnement (14) rappelé par ressort (17), qui présente l'un des tenons (19) adjoints au support de cavalier du disjoncteur de protection de canalisation, et qu'un tenon (19) est prévu sur le coulisseau (7), qui fait pivoter l'organe d'actionnement (14) contre la force du ressort (17) adjoint à celui-ci, lors du pivotement du bras de contact (6) commutateur pour le conducteur médian en sa position de fermeture, jusqu'à la position correcte pour un enclenchement avec le levier (8) adjoint au déclencheur à aimant permanent (2).

2. Disjoncteur selon la revendication 1, caractérisé en ce qu'un réarmeur (21) monté pivotant, qui est constitué par un levier à deux bras, est adjoint à la goupille de déclenchement (9) du déclencheur à aimant permanent (2), le bras (23) du réarmeur (21), qui est adjoint au déclencheur à aimant permanent (2), se trouvant sous l'action d'un ressort (22) de préférence en forme d'épingle à cheveux, qui rappelle le réarmeur (21) en direction de la goupille de déclenchement (9) du déclencheur à aimant permanent (2), et que l'autre bras du réarmeur (21) est écarté de la goupille de déclenchement (9) du déclencheur à aimant permanent (2) en position "marche" par un tenon (19) prévu sur le coulisseau (7).

3. Disjoncteur selon la revendication 2, caractérisé en ce qu'un tenon (19) et le même sur le coulisseau (7) est prévu pour le pivotement de l'organe d'actionnement (14) d'une part et du réarmeur (21) d'autre part, et le tenon (19) est disposé entre un prolongement (20) de l'organe d'actionnement (14) et un bras du réarmeur (21).

4. Disjoncteur selon l'une des revendications 1 à 3, caractérisé en ce qu'un ressort d'appui (24) est prévu sur le côté de l'extrémité (12) du levier (8) en- clenchable avec l'organe d'actionnement (14) opposé à l'organe d'actionnement (14), qui est de préférence constitué par un ressort hélicoïdal, et sous l'action duquel le levier (8) est maintenu en appui sur la goupille de déclenchement (9) du déclencheur à aimant permanent (2).

5. Disjoncteur selon l'une des revendications 1 à 4, caractérisé en ce que l'organe d'actionnement (14), en position "arrêt", est en appui sur une butée (37) solidaire du carter, sous l'action du ressort (17) qui lui est adjoint.

6. Disjoncteur de protection contre le défaut de courant et de protection de canalisation avec commutateur pour un conducteur médian selon l'une des revendications 1 à 5, dans lequel le pont de connexion mobile du disjoncteur de protection de canalisation disposé dans une partie de carter est couplé au bras de contact mobile du commutateur pour le conducteur médian logé dans une autre partie de carter, par l'intermédiaire d'un coulisseau guidé sur une paroi intermédiaire de carter, caractérisé en ce qu'un indicateur de position de contact (26) connu en soi est reçu dans la partie de carter recevant la protection de défaut de courant, qui est monté pivotant dans le carter (1) et dont une extrémité est disposée à une fenêtre (27) dans le carter (1) et dont l'autre extrémité est couplée au coulisseau (7) pour l'actionnement de l'indicateur de position de contact (26).

7. Disjoncteur selon la revendication 6, caractérisé en ce que l'indicateur de position de contact (26) est constitué par un levier à deux bras pivotant autour d'un tourillon (25), le bras du levier couplé au coulisseau (7) présentant une rainure (28') dans laquelle est en prise un tenon (28) prévu sur le coulisseau (7).

8. Disjoncteur selon la revendication 7, caractérisé en ce que la rainure dans le bras du levier de l'indicateur de position de contact (26) est constituée par une rainure (29) ouverte d'un côté.

9. Disjoncteur de protection contre le défaut de courant et de protection de canalisation avec commutateur pour un conducteur médian selon l'une des revendications 1 à 8, dans lequel le pont de connexion mobile du disjoncteur de protection de canalisation disposé dans une partie de carter est couplé au bras de contact mobile du commutateur pour le conducteur médian logé dans une autre partie de carter, par l'intermédiaire d'un coulisseau guidé sur une paroi intermédiaire de carter, caractérisé en ce qu'un circuit d'essai connu en soi est prévu avec une touche d'essai (32), deux contacts d'essai (29 et 39), et un ressort de contact d'essai (30), une partie (31) du ressort de contact d'essai (30) pouvant être amenée par actionnement de la touche d'essai (32), en appui sur le contact d'essai (29) qui lui est adjoint, et qu'une autre partie (33) du ressort de contact d'essai (30) est en appui sur un second contact d'essai (29) et, les contacts (6) étant ouverts, est écartée du contact d'essai (39) par le coulisseau (7).

10. Disjoncteur selon la revendication 9, caractérisé en ce que le ressort de contact d'essai (30) est courbé sensiblement en forme de U, la touche d'essai (32) coopérant avec une branche (31) du ressort de contact d'essai (30) et le coulisseau (7) avec l'autre branche (33) de celui-ci.

11. Disjoncteur selon la revendication 9 ou 10, caractérisé en ce qu'un tenon (35) est prevu sur le coulisseau (7), qui écarte du contact d'essai (39) la branche (33) du ressort de contact d'essai (30) couplée au coulisseau (7), le contact (6) étant ouvert.

12. Disjoncteur selon l'une des revendications 9 à 11, caractérisé en ce qu'un autre tenon (34) est prévu sur le coulisseau (7), qui pousse la branche (33) du ressort de contact d'essai (30) couplé au coulisseau (7), sous déformation élastique dudit ressort (30), en appui sur le contact d'essai (39).
